# EUROPÄISCHE PATENTANMELDUNG

(11) **EP 2 469 187 A1**
(43) Veröffentlichungstag der Anmeldung: **27.06.2012**
(21) Anmeldenummer: 11193652.2
(22) Anmeldetag: 15.12.2011
(51) Int. Cl.: F24C 15/20

(54) **Filtereinheit für eine Dunstabzugshaube**

(30) Priorität: 22.12.2010 DE 102010063853
(71) Anmelder: BSH Bosch und Siemens Hausgeräte GmbH, 81739 München (DE)
(72) Erfinder: Kraemer, Oliver, 80469 München (DE); Ortmann, Christoph, 81371 München (DE)

(57) **Zusammenfassung**

Die Erfindung betrifft eine Filtereinheit (2) für eine Dunstabzugshaube (1), wobei die Filtereinheit (2) wenigstens ein Filterelement (3) aufweist, wobei das wenigstens eine Filterelement (3) wenigstens einen Filter (30) und wenigstens eine Filterhalterung (31) aufweist. Die Filtereinheit (2) ist dadurch gekennzeichnet, dass an dem wenigstens einen Filterelement (3) wenigstens eine Schutzplatte (5) lösbar befestigt ist.

## Beschreibung

Die vorliegende Erfindung betrifft eine Filtereinheit für eine Dunstabzugshaube.

Eine geeignete Reinigung der beim Kochen entstehenden Wrasen kann beispielsweise durch Umlenken des Wrasens erfolgen. Dabei wird bei bekannten Dunstabzugshauben vor dem eigentlichen Fettfilter, der beispielsweise ein Streckmetallfilter sein kann, eine sogenannte Prallplatte angeordnet. Die Prallplatte wird in einem definierten, ausreichend großen Abstand von dem Fettfilter unmittelbar an der Sichthaube der Dunstabzugshaube befestigt. Durch diese Art der Befestigung kann der Wrasen am Rand der Prallplatte entlang strömen und zu dem Fettfilter gelangen. Hierdurch wird die geforderte Umlenkung beziehungsweise die geforderte Verwirbelung des Wrasens erzielt.

Nachteilig bei den bekannten Lösungen ist jedoch, dass der Zugriff auf den Fettfilter, beispielsweise zum Abnehmen des Fettfilters zu Reinigungszwecken, durch die Prallplatte versperrt ist und das Abnehmen des Fettfilters daher schwierig ist. Zudem ist die Prallplatte bei dieser bekannten Lösung Verunreinigungen ausgesetzt und ist aufgrund ihrer Anbringung an der Sichthaube ebenfalls nur durch aufwändige Verfahren von der Dunstabzugshaube abnehmbar.

Aufgabe der vorliegenden Erfindung ist somit, eine Filtereinheit zu schaffen, bei der der Fettfilter zur Reinigung auf einfache Weise aus der Dunstabzugshaube entnommen werden kann, die Prallplatte vor Verunreinigungen geschützt werden kann und dennoch auf einfache Weise von der Dunstabzugshaube entnommen werden kann. Zudem soll mit der erfindungsgemäßen Filtereinheit eine effiziente Filterung des Wrasens erzielt werden.

Die Aufgabe wird erfindungsgemäß gelöst durch eine Filtereinheit für eine Dunstabzugshaube gemäß des unabhängigen Patentanspruchs 1. Weitere Merkmale und Details der Erfindung ergeben sich aus den Unteransprüchen, der Beschreibung sowie den Figuren.

Der Erfindung liegt die Erkenntnis zugrunde, dass diese Aufgabe gelöst werden kann, indem die Filtereinheit alle zur Wrasenführung erforderlichen Geometrien aufweist und in diesen Geometrien Schutzvorrichtungen enthalten sind.

Gemäß der Erfindung wird eine Filtereinheit für eine Dunstabzugshaube bereitgestellt, wobei die Filtereinheit wenigstens ein Filterelement aufweist. Dieses Filterelement wiederum weist wenigstens einen Filter und wenigstens eine Filterhalterung auf. An dem wenigstens einen Filterelement ist wenigstens eine Schutzplatte lösbar befestigt.

Unter einer Dunstabzugshaube wird ein Gerät zum Absaugen und Filtern der insbesondere beim Kochen entstehenden Wrasen verstanden. Eine Dunstabzugshaube kann auch als Wrasenabzug oder Esse bezeichnet werden. Die vorliegende Erfindung ist nicht auf spezielle Arten von Dunstabzugshauben beschränkt. Vorzugsweise kann die vorliegende Erfindung aber bei Wandessen, besonders bevorzugt bei sogenannten Schrägdunstabzugshauben oder Kopffrei-Essen eingesetzt werden, bei denen die Sichthaube und der Wrasenschirm im montierten Zustand aus der Horizontalen heraus nach oben geneigt angeordnet sind.

Als Filtereinheit wird im Sinne der vorliegenden Erfindung eine Einheit, insbesondere eine vormontierte Einheit, verstanden, die in oder an der Ansaugöffnung der Dunstabzugshaube eingebracht oder angebracht werden kann und über die Dünste und Wrasen geleitet und gereinigt werden. Als Ansaugöffnung wird im Sinne der vorliegenden Erfindung eine Öffnung an der Dunstabzugshaube verstanden, über die Dünste und Wrasen, welche sich beim Kochen bilden, in die Dunstabzugshaube eingesaugt werden können. Als Wrasen wird Luft mit in der Luft zu Nebel auskondensiertem und damit sichtbarem Wasserdampf oder Fettpartikeln verstanden. Insbesondere treten Wrasen beim Kochen über einer Kochstelle auf.

Die Filtereinheit kann ein einziges Filterelement aufweisen, wobei nicht ausgeschlossen ist, dass eine Filtereinheit auch mehr als nur ein Filterelement aufweisen kann. Das Filterelement wiederum umfasst erfindungsgemäß die Filterhalterung sowie den eigentlichen Filter. Das Filterelement kann einen einzigen Filter aufweisen, wobei nicht ausgeschlossen ist, dass ein Filterelement auch mehr als nur einen Filter aufweisen kann. Darüber hinaus weist das Filterelement in jedem Fall eine oder mehrere Filterhaltungen auf. Das Filterelement kann somit aus einem oder mehreren Filtern und aus einer oder mehrerer Filterhalterungen zusammengesetzt sein.

Als Filter im Sinne der vorliegenden Erfindung wird eine Vorrichtung verstanden, durch die Dünste und Wrasen geleitet werden und mittels derer die Dünste und Wrasen von Partikeln, welche sich in den Dünsten und in dem Wrasen befinden, befreit werden. Bei den Partikeln kann es sich beispielsweise um Feuchtepartikel und/oder Fettpartikel oder dergleichen handeln. Zweck des Filters ist es somit die Dünste oder die Wrasen zu reinigen. Als Filter können beispielsweise Streckmetallfilter und/oder Gewebefilter oder dergleichen verwendet werden.

Die Filterhalterung ist vorzugsweise eine Halterung zur Befestigung der Filtereinheit in der Dunstabzugshaube. Zudem dient die Filterhalterung der Fixierung des Filters des Filterelementes. Die vorliegende Erfindung ist nicht auf bestimmte Ausführungsformen von Filterhalterungen beschränkt. Die Filterhalterung kann gemäß der vorliegenden Erfindung beispielsweise einen Rahmen oder eine dreidimensionale Struktur darstellen, in der der Filter eingebracht und gehalten wird. Zudem können an der Filterhalterung weitere Elemente vorgesehen sein, beispielsweise Haken, mittels derer die Filtereinheit in der Ansaugöffnung der Dunstabzugshaube befestigt werden kann.

Vorzugsweise ist das Filterelement ein Randabsaugfilterelement, das im Folgenden auch als Schrägabsaugfilterelement oder Randabsaugfilter bezeichnet wird. Ein Randabsaugfilterelement ist ein Filterelement einer besonderen Art, bei dem der Eintritt des Dunstes oder des Wrasen am Rand des Filterelements erfolgt. Bei gewöhnlichen Filterelementen erfolgt der Wrasenabzug durch die Oberfläche, insbesondere die Unterseite, des Filters, welche auf die Kochstelle gerichtet ist. Bei einer solchen Ausführungsform strömt der Wrasen den Filter unmittelbar an. Zur optimalen Reinigung des Wrasens ist eine Umlenkung der Strömungsrichtung des Wrasens hilfreich. Eine solche Umlenkung der Strömungsrichtung des Wrasens wird bei Randabsaugfilterelementen erzielt, da bei diesen Randabsaugfiltern eine Prallplatte, die in Strömungsrichtung des Wrasen vor dem Filter angeordnet ist, ein unmittelbares Anströmen des Filters verhindert.

Erfindungsgemäß ist vorgesehen, dass an dem wenigstens einen Filterelement wenigstens eine Schutzplatte lösbar befestigt ist. Dabei ist es möglich, dass eine Schutzplatte an einem einzigen Filterelement lösbar befestigt ist. Es liegt aber auch im Rahmen der Erfindung, dass eine Schutzplatte an mehreren Filterelementen lösbar befestigt ist. Ebenso ist vorgesehen, dass mehrere Schutzplatten entweder an einem einzigen Filterelement oder aber an mehreren Filterelementen lösbar befestigt sind, so dass die vorliegende Erfindung nicht auf eine bestimmte Anzahl von Schutzplatten und/oder Filterelementen beschränkt ist.

Als Schutzplatte im Sinne der vorliegenden Erfindung wird eine Scheibe oder Platte bezeichnet, die eine Schutzeinrichtung für das Filterelement darstellt. Im Allgemeinen ist die Schutzplatte im montierten Zustand der Dunstabzugshaube zwischen dem Filterelement und einer unterhalb der Dunstabzugshaube befindlichen Kochstelle an dem Filterelement positioniert. Bei einer solchen Positionierung kann das Filterelement durch die Schutzplatte vor beispielweise Verunreinigungen oder dergleichen, die durch das Anströmen des Wrasens an dessen Unterseite abgeschieden werden könnten, geschützt werden.

Eine Schutzplatte ist vorzugsweise eine flächig ausgeführte Platte. Eine Platte ist ein Modell für ein ebenes, flächiges Bauteil aus zumeist steifem Material. Flächig wird dabei so verstanden, dass zwei Flächenabmessungen der Schutzplatte deutlich größer sind, als die dritte Flächenabmessung. So können beispielsweise die Breite und die Länge der Schutzplatte deutlich größer sein, als die Dicke oder die Höhe der Schutzplatte. Die Schutzplatte ist vorzugsweise als ebene Platte ausgeführt. Allerdings kann die Schutzplatte aber auch eine dreidimensionale Kontur, beispielsweise eine gewölbte Form, aufweisen. Die Form der Schutzplatte ist vorzugsweise der Form der Unterseite des Filterelementes angepasst.

Als lösbare Befestigung im Sinne der vorliegenden Erfindung wird vorzugsweise eine Befestigung der Schutzplatte verstanden, die einen sicheren Sitz beziehungsweise eine sichere Befestigung der Schutzplatte an dem Filterelement ermöglicht, jedoch gleichzeitig ohne Schwierigkeiten von dem Filterelement wieder entfernt werden kann. Lösbar wird dabei so verstanden, dass die Befestigung, vorzugsweise durch einen Formschluss und/oder Kraftschluss erzielt wird, wobei jedoch bei Bedarf die Befestigung gelöst werden kann. Zu diesen lösbaren Befestigungen zählen beispielsweise Schraubverbindungen oder dergleichen. Vorzugsweise sollen im Sinne der vorliegenden Erfindung als lösbare Befestigungen solche Befestigungen verstanden werden, welche ohne Zuhilfenahme von Werkzeug durchgeführt beziehungsweise gelöst werden können. Zu diesen Befestigungsarten zählen beispielsweise Steck- oder Rastverbindungen, wie beispielsweise Clipverbindungen.

Indem bei der erfindungsgemäßen Filtereinheit die Schutzplatte an dem Filterelement selber befestigt ist und mit diesem eine bauliche Einheit bildet, kann die Filtereinheit auf einfache Weise von der Dunstabzugshaube beispielsweise zu Reinigungszwecken entnommen werden. Durch das Vorsehen einer Schutzplatte, die lösbar an dem Filterelement befestigt ist, wird zudem die Verunreinigung des Filterelementes, insbesondere der Filterhalterung, verhindert. Auch mechanische Beschädigungen des Filterelementes können durch die Schutzplatte verhindert werden. Da zudem die Schutzplatte an dem Filterelement erfindungsgemäß lösbar befestigt ist, kann diese von dem Filterelement beispielsweise zu Reinigungszwecken oder zum Austausch einfach abgenommen werden.

In einer Ausführungsform der Filtereinheit ist die wenigstens eine Schutzplatte an der wenigstens einen Filterhalterung des wenigstens einen Filterelements lösbar befestigt.

Indem die Schutzplatte an der Filterhalterung des Filterelements befestigt wird, kann die Stabilität der Befestigung der Schutzplatte deutlich erhöht werden. Beispielsweise kann die Form der Filterhalterung die Befestigung begünstigen beziehungsweise ermöglichen. Zudem weist die Filterhalterung aufgrund ihrer Funktion des Haltens des Filters und der Verbindung mit der Ansaugöffnung große Abmessungen auf. Die Fläche, die von der Filterhalterung abgedeckt wird, entspricht vorzugsweise der Fläche der Ansaugöffnung. Aus diesem Grund kann die Schutzplatte ebenfalls eine große Größe aufweisen und dennoch zuverlässig an der Filterhalterung befestigt werden. Vorzugsweise wird die Schutzplatte an der Filterhalterung ohne erhöhten Kraftaufwand und vorzugsweise ohne Zuhilfenahme von Werkzeug an der Filterhalterung lösbar befestigt.

In einer weiteren Ausgestaltung weist die Filterhalterung des wenigstens einen Filterelements wenigstens eine Prallplatte auf und nach dem lösbaren Befestigen der wenigstens einen Schutzplatte an der wenigstens einen Filterhalterung des Filterelements liegt die wenigstens eine Schutzplatte an der wenigstens einen Prallplatte an.

Als Prallplatte wird im Sinne der vorliegenden Erfindung eine Platte verstanden, die Bestandteil des Filterelements ist, das heißt mit diesem einteilig gebildet ist. Dabei ist die Prallplatte derart ausgebildet und in der Filterhalterung angeordnet, dass diese im Betriebszustand der Dunstabzugshaube zwischen Filter und Kochstelle liegt. Durch die Prallplatte wird der Wrasen, der die Filtereinheit von unten anströmt, daran gehindert unmittelbar auf den Filter zu treffen. Die Größe der Prallplatte entspricht daher vorzugsweise der Größe der Fläche des oder der Filter. An der Unterseite der Prallplatte strömt der Wrasen zu dem Rand der Prallplatte. In diesem Bereich sind an der Filterhalterung Öffnungen oder Schlitze vorgesehen, über die der umgelenkte Wrasen zu dem Filter gelangen kann. Der Filter oder die Filter sind vorzugsweise zu der Prallplatte nach oben versetzt in der Filterhalterung angeordnet.

Die Schutzplatte ist vorzugsweise an der Unterseite der Prallplatte angeordnet. Die Befestigung der Schutzplatte an der Prallplatte erfolgt vorzugsweise in einer Art, dass die Schutzplatte an der Prallplatte anliegt. Dabei wird "Anliegen" so verstanden, dass die Schutzplatte direkt an der Prallplatte anliegt. Zwischen Schutzplatte und Prallplatte existiert somit vorzugsweise kein Spalt oder Abstand. Allerdings kann es aufgrund von Fertigungs- oder Montagetoleranzen vorkommen, dass ein geringer Spalt oder Abstand besteht. Dieser Spalt oder Abstand ist aber minimal.

Durch die Anbringung der Schutzplatte an die Prallplatte kann die Prallplatte vor Verunreinigungen geschützt werden. Zudem wird auch eine mechanische Beschädigung der Prallplatte durch die Schutzplatte verhindert. Schließlich weist die Anbringung der Schutzplatte an der Prallplatte den Vorteil auf, dass die Abmessungen der Prallplatte in der Regel groß sind und damit eine Befestigung an einer großen Fläche verteilt erfolgen kann. Weiterhin wird durch die Anbringung der Schutzplatte an der Prallplatte das Strömungsverhalten des Wrasens nicht oder nur geringfügig beeinflusst.

In einer weiteren Ausgestaltung entspricht wenigstens eine Flächenabmessung der wenigstens einen Schutzplatte einer Flächenabmessung der wenigstens einen Prallplatte. In einer weiteren Ausgestaltung entsprechen zwei Flächenabmessungen der wenigstens einen Schutzplatte den zwei Flächenabmessungen der wenigstens einen Prallplatte.

Wie bereits weiter oben ausgeführt, ist die Schutzplatte vorzugsweise plattenförmig ausgeführt. Ebenso ist die Prallplatte der Filterhalterung vorzugsweise plattenförmig ausgeführt. Als Flächenabmessungen der Platten werden deren Breite und Länge bezeichnet. Die dritte geometrische Abmessung der Platten stellt deren Höhe dar, die auch als Dicke bezeichnet wird. Die Länge und Breite der Platten sind größer als die jeweilige Höhe der Platten.

Gemäß einer Ausführungsform ist vorgesehen, dass eine Flächenabmessung der Schutzplatte, welche die Länge oder Breite sein kann, die entsprechende Flächenabmessung der Prallplatte aufweist. Beispielsweise kann die Länge der Schutzplatte der Länge der Prallplatte entsprechen aber eine Breite aufweisen, die von der Breite der Prallplatte abweicht. In diesem Fall, in dem nur eine Flächenabmessung der Schutzplatte einer Flächenabmessung der Prallplatte entspricht, kann die zweite Flächenabmessung der Schutzplatte kleiner, gleich oder auch größer als die andere Flächenabmessung der Prallplatte sein. Ist beispielsweise die Länge der Prallplatte gleich der Länge der Schutzplatte, kann die Breite der Schutzplatte so groß gewählt werden, dass diese zwei benachbarte Prallplatten abdeckt. In dieser Ausführungsform ist zwei Filterelementen eine einzige Schutzplatte zugeordnet. Diese Ausführungsform weist den Vorteil auf, dass die zwei Filterelemente über die gemeinsame Schutzplatte miteinander verbunden sind und somit auch gemeinsam mit der Schutzplatte aus der Dunstabzugshaube entnommen werden können. Zudem wird durch das gemeinsame Abdecken zweier Filterelemente durch eine einzige Schutzplatte auch der Einblick auf einen zwischen den benachbarten Filterelementen bestehenden Zwischenraum versperrt und damit das optische Erscheinungsbild der Dunstabzugshaube verbessert.

Bevorzugt ist vorgesehen, dass zwei Flächenabmessungen, beispielsweise die Länge und die Breite der Schutzplatte, den zwei Flächenabmessungen der Prallplatte, beispielsweise der Länge und Breite der Prallplatte entspricht. In diesem Fall decken die Prallplatte und die Schutzplatte jeweils die gleiche Fläche ab. Sind in diesem Fall mehrere Filterelemente in der Filtereinheit vorgesehen, so ist vorzugsweise an jeder Prallplatte der Filterelemente jeweils eine entsprechende Schutzplatte angebracht. Ein Vorteil der Wahl einer Schutzplatte, die die gleiche Breite und Länge, wie die Prallplatte aufweist, ist, dass die Wrasenströmung durch die Schutzplatte nicht oder nur geringfügig beeinflusst wird. Insbesondere ist der Weg, den der Wrasen nach dem Passieren des Randes der Schutzplatte und damit auch des Randes der Prallplatte, zu dem Filter zurücklegen muss, minimal. Dies ist im Vergleich zum Stand der Technik, bei dem die Prallplatte eine größere Fläche als der Filter abdecken muss, um an der Sichthaube befestigt werden zu können, nicht gegeben. Dort kommt es zu einer nicht ausreichenden Umlenkung des Wrasens und damit zu einem schlechteren Wirkungsgrad des Filterelementes.

In jedem Fall werden die Flächenabmessungen der Schutzplatte aber so gewählt, dass sichergestellt ist, dass die Schutzplatte an der Prallplatte befestigt werden kann. Die Befestigung erfolgt hierbei vorzugsweise am Rand der Prallplatte.

In einer weiteren Ausgestaltung ist die wenigstens eine Schutzplatte durch wenigstens ein Rastelement an dem wenigstens einen Filterelement lösbar befestigt. Durch das mindestens eine Rastelement wird eine Rastverbindung zwischen der Schutzplatte und dem Filterelemente erzeugt. Als Rastverbindung wird im Sinne der vorliegenden Erfindung eine Verbindung verstanden, bei der eine sichere, aber auch lösbare Befestigung der Schutzplatte an dem Filterelement realisiert werden kann. Die zur Rastverbindung erforderlichen Rastelemente können an der Schutzplatte selber vorgesehen oder an dieser angebracht sein. Alternativ oder zusätzlich ist es aber auch möglich, dass die Rastelemente an dem Filterelement vorgesehen oder an diesem befestigt sind. Als Rastverbindung kann beispielsweise eine Clipverbindung verstanden werden. Die Rastelemente können in entsprechende Rastausparungen oder Vertiefungen eingreifen, die beispielsweise an der Prallplatte vorgesehen sein können. Es ist aber auch möglich, dass auf der Schutzplatte Rastelemente angeordnet werden, die das Filterelement, insbesondere den Rand des Filterelementes, umgreifen können.

Dabei wird umgreifen so verstanden, dass durch die besondere Ausgestaltung des Rastelements oder der Rastelemente der Rastverbindung diese zumindest einen Teil des Filterelementes hintergreifen.

Die Verwendung einer Rastverbindung ist vorteilhaft, da eine sichere aber auch lösbare Befestigung der Schutzplatte an dem Filterelement ohne Werkzeug oder ohne erheblichen Kraftaufwand erfolgen kann.

Sofern an der Schutzplatte Rastelemente vorgesehen sind, kann das Filterelement geeignete Aufnahmevorrichtungen aufweisen. Es ist jedoch bevorzugt, dass das Filterelement durch geeignete Ausgestaltung des Filterelements selber an der Schutzplatte vorgesehene Rastelemente oder ein Rastelement aufnehmen kann. Es ist auch denkbar, dass verschiedene Ausführungsformen von Rastverbindungen zum lösbaren Befestigen der Schutzplatte an das Filterelement verwendet werden.

In einer weiteren Ausgestaltung besteht die wenigstens eine Schutzplatte aus einem hitzebeständigen Material. Als hitzebeständiges Material wird im Sinne der vorliegenden Erfindung ein Material verstanden, welches den Temperaturen, die beim Kochen im Allgemeinen vorherrschen standhält, ohne seine Eigenschaften zu verändern. Zu diesen Eigenschaften können beispielsweise die Farbe, die Festigkeit und die Form zählen.

Als hitzebeständiges Material kann beispielsweise Glas oder Metall verwendet werden. Ein Vorteil der Verwendung von Glas für die Schutzplatte ist, dass dieses gut zu reinigen ist. Weiterhin kann eine Glasplatte einfach hergestellt werden und verbessert das optische Erscheinungsbild der Dunstabzugshaube. Auch Metall ist als Material für die Schutzplatte vorteilhaft, da dieses auf einfache Weise beispielsweise in einer Spülmaschine gereinigt werden kann. Zudem kann eine Schutzplatte aus Metall einfach hergestellt werden und auch Rastelemente unmittelbar an dieser Schutzplatte durch das Material der Schutzplatte gebildet werden.

In einer weiteren Ausgestaltung ist das wenigstens eine Rastelement an der wenigstens einen Schutzplatte angeordnet. Die Rastelemente können beispielsweise an der Schutzplatte, insbesondere auf der Oberseite der Schutzplatte aufgeklebt sein. Vorzugsweise besteht die lösbare Befestigung zwischen Schutzplatte und Filterhalterung. Eine Anordnung des oder der Rastelemente an der Schutzplatte hat den Vorteil, dass das mindestens eine Rastelement zusammen mit der Schutzplatte von dem Filterelement gelöst werden kann, um die Schutzplatte zusammen mit den Rastelementen zu reinigen. Zudem kann durch eine solche Anordnung der Rastelemente an der Schutzplatte eine herkömmliche Filterhalterung verwendet werden und eine Modifikation der Filterhalterung ist hierbei nicht erforderlich.

Ein weiterer Vorteil der Anordnung der Rastelemente an der Schutzplatte ist, dass die Schutzplatte in ihrer Größe, also die Flächenabmessungen angepasst werden kann. Die Schutzplatte kann beispielsweise eine größere Länge und/oder Breite als die Prallplatte aufweisen. In diesem Fall werden die Rastelemente in einem Abstand zum Rand der Schutzplatte an dieser befestigt und können so mit dem Rand der kleineren Prallplatte zusammenwirken, das heißt an dem Rand befestigt sein.

Das wenigstens eine Rastelement ist daher bevorzugt am Rand oder im Randbereich der Schutzplatte angeordnet. Allerdings können die Rastelemente auch einen definierten Abstand zum Randbereich der Schutzplatte aufweisen, das heißt in der Fläche, beispielsweise in der Mitte der Fläche der Schutzplatte angeordnet sein.

In einer weiteren Ausgestaltung weist die Filterhalterung seitliche Stege mit dazwischen gebildeten Öffnungen zum Absaugen der beim Kochen entstehenden Wrasen auf, und die seitlichen Stege der Filterhalterung sind nach innen geneigt.

Die Stege können auch als Führungsflächen bezeichnet werden. Vorzugsweise weist die Filterhalterung auch bei der Ausführungsform der Filterhalterung mit Stegen eine Prallplatte auf. Die Prallplatte ist vorzugsweise Bestandteil der Filterhalterung und somit des Filterelements. Die seitlichen Stege können sich über die gesamte Höhe des Filterelementes erstrecken und die Höhe so definieren. Die seitlichen Stege können aber auch nur einen Teil der Höhe des Filterelements beschreiben.

Da es sich vorzugsweise bei dem Filterelement um Randabsaugfilterelemente handelt, liegen zwischen den seitlichen Stegen Öffnungen für den Eintritt der beim Kochen entstehenden Wrasen. Durch diese Öffnungen erfolgt eine gezielte Umlenkung des Wrasens und somit eine Abscheidung der Verunreinigungen an dem Filter, der oberhalb der Prallplatte angeordnet ist.

Vorzugsweise sind die seitlichen Stege der Filterhalterung nach innen geneigt. Dabei wird nach innen derart verstanden, dass die seitlichen Stege zum Zentrum der Filterhalterung geneigt sind. Bei einer Filterhalterung mit einer Prallplatte an der Unterseite, sind die Stege daher so geneigt, dass deren Projektion senkrecht auf die Prallplatte in der Fläche der Prallplatte liegt.

Durch diese Neigung der seitlichen Stege der Filterhaltung nach innen, ist die Möglichkeit gegeben, dass die Rastverbindung zwischen Schutzplatte und Prallplatte der Filterhalterung durch einen einfachen Formschluss und/oder Kraftschluss realisiert werden kann. Insbesondere können Rastelemente an der Schutzplatte in die Schlitze zwischen den Stegen oder an die Außenseite der Stege angreifen. Durch diese Ausführungsform der seitlichen Stege kann somit ein Umgreifen des Filterelements durch die Rastverbindung ermöglicht werden, so dass die Schutzplatte ausreichend an dem Filterelement befestigt ist, wobei die Befestigung trotzdem lösbar ist.

Die Erfindung wird im Folgenden erneut unter Bezugnahme auf die beiliegenden Zeichnungen erläutert. Hierbei zeigen:
- Figur 1:: eine schematische Darstellung einer Dunstabzugshaube mit der erfindungsgemäßen Filtereinheit in einer ersten Ausführungsform;
- Figur 2:: eine schematische Darstellung einer Dunstabzugshaube mit der erfindungsgemäßen Filtereinheit in einer zweiten Ausführungsform;
- Figur 3:: eine schematische Darstellung des Zusammenbaus einer Ausführungsform der erfindungsgemäßen Filtereinheit.

Gleiche Bestandteile sind in den Figuren mit den gleichen Bezugszeichen versehen und deren Aufbau und Funktion wird gegebenenfalls nur einmalig erläutert.

In Figur 1 ist eine erfindungsgemäße Filtereinheit 2 einer Dunstabzugshaube 1 dargestellt. Dabei weist die Filtereinheit 2 zwei identische Filterelemente 3 auf. Jedes der Filterelemente 3 weist eine Flächenabmessungen a, die im Folgenden auch als Länge bezeichnet wird, und eine Flächenabmessung b, die im Folgenden als Breite bezeichnet wird, auf. Die Längen a und die Breiten b der beiden in Figur 1 gezeigten Filterelemente 3 sind jeweils gleich. Die Filterelemente 3 sind zudem in ihrer Bauart gleich. Der Aufbau der Filterelemente 3 wird später unter Bezugnahme auf die Figur 3 genauer beschrieben. Des Weiteren umfasst die Filtereinheit 2 in Figur 1 zwei Schutzplatten 5. Jede der Schutzplatten 5 weist eine Flächenabmessungen A, die im Folgenden auch als Länge bezeichnet wird, und eine Flächenabmessung B, die im Folgenden als Breite bezeichnet wird, auf. Die Längen A und die Breiten B der beiden in Figur 1 gezeigten Schutzplatten 5 sind jeweils gleich. Die Filterelemente 3 bilden zusammen mit den Schutzplatten 5 die Filtereinheit 2 gemäß der Ausführungsform nach Figur 1.

In Figur 1 ist zudem dargestellt, dass die Filterelemente 3 in die Dunstabzugshaube 1 eingebracht, insbesondere in die Ansaugöffnung der Dunstabzugshaube 1 eingesetzt, werden können. Hierbei liegen nach dem Einbringen der Filtereinheit 2 in die Ansaugöffnung, die Schutzplatten 5 in Strömungsrichtung vor den Filterelementen 3. Für den Benutzer sind daher bei Betrachtung der Unterseite der Dunstabzugshaube 1, die in der dargestellten Form eine Schrägesse darstellt, nur der Wrasenschirm und die Schutzplatten 5 zu sehen.

Die Schutzplatten 5 werden erfindungsgemäß lösbar an den Filterelementen 3 befestigt. Wie in Figur 1 dargestellt, weisen die Filterelemente 3 sowie die Schutzplatten 5 geometrisch gleiche Abmessungen auf. So ist die Länge a des Filterelements 3 gleich der Länge A der Schutzplatte 5. Ebenso entspricht die Breite b des Filterelements 3 der Breite B der Schutzplatte 5. Somit weisen die Schutzplatten 5 die gleiche Größe wie die Filterelemente 3 auf, wobei als Größe des Filterelementes 3 die Größe der Fläche des Filterelementes 3 bezeichnet, die mit der Schutzplatte 5 in Kontakt steht und auch als Unterseite des Filterelementes 3 bezeichnet werden kann.

Bei der in Figur 2 gezeigten Ausführungsform sind die Flächenabmessungen der Schutzplatte 5 und des Filterelementes 3 unterschiedlich. Hierdurch wird eine Schutzplatte 5 für die Abdeckung von zwei Filterelementen 3 verwendet. Bei den Filterelementen 3 in Figur 2 handelt es sich vorzugsweise um die gleichen Filterelemente 3 aus Figur 1 mit den Flächenabmessungen Länge a und Breite b. Die Länge A der Schutzplatte 5 entspricht der Länge a jedes der Filterelemente 3. Die Breite B der Schutzplatte 5 hingegen ist länger beziehungsweise größer als die Breite b jedes der Flächenelemente 3. In Figur 2 ist die Breite B der Schutzplatte 5 mehr als doppelt so groß wie die Breite b jedes der Filterelemente 3. Hierdurch entsteht bei Anordnung der Filterelemente 3 an den seitlichen Rändern der Breite B der Schutzplatte 5 ein Zwischenraum zwischen den beiden befestigten Filterelementen 3.

In der in Figur 2 gezeigten Ausführungsform sind an der Oberseite der Schutzplatte 5 Rastelemente 7 zur lösbaren Befestigung der Schutzplatte 5 an den beiden Filterelementen 3 befestigt. Dabei sind die Rastelemente 7 an der Schutzplatte 5 in deren Randbereich angeordnet und dort befestigt, beispielsweise verklebt. Insgesamt sind in Figur 2 sechs Rastelemente 7 dargestellt, wobei die Erfindung nicht auf eine Anzahl von Rastelemente 7 beschränkt ist.

Bei den in Figuren 1 und 2 dargestellten Filterelementen 3 handelt es sich um Randabsaugfilterelemente. Die Ränder oder Seitenwände der Randabsaugfilterelemente sind von der Unterseite des Filterelementes 3 nach oben und innen, zur Mitte des Filterelements 3 geneigt. Die Unterseite der Filterelemente 3 wird jeweils durch eine Prallplatte 310 (siehe Figur 3 gebildet). Dadurch weist die Prallplatte 310 des Filterelements 3, an der die Schutzplatte 5 anliegt, eine höhere Flächengröße auf, als die Fläche des Filterelementes 3 in dessen oberen Bereich, in dem der Filter 30 aufgenommen ist.

Durch diesen Flächengrößenunterschied ergibt sich eine Pyramidenstumpfform des Filterelements 3, wodurch mit den in Figur 2 dargestellten Rastelementen 7 eine lösbare Befestigung der Schutzplatte 5 an den Filterelementen 3 auf einfache Weise realisiert werden kann. Hierbei erfolgt die lösbare Befestigung der Schutzplatte 5 durch eine Art Umgreifen des oder der Filterelemente 3 mittels der Rastelemente 7. Durch diese Umgreifung, die aufgrund der Form der Filterelemente 3 möglich ist, sind keine separaten Aufnahmeöffnungen oder Befestigungsöffnungen in dem Filterelement 3 erforderlich.

Durch die in Figur 2 dargestellten Rastelemente 7 liegt die Schutzplatte 5 an dem Filterelement 3 an. Dabei sind vorzugsweise die Rastelemente 7 derart ausgestaltet, dass die Schutzplatte 5 direkt an den Filterelementen 3 anliegt oder lediglich ein geringer Abstand von wenigen Millimetern zwischen der Schutzplatte 5 und den Filterelementen 3 besteht.

In Figur 3 ist eine erfindungsgemäße Filtereinheit 2 dargestellt. Dabei besteht die Filtereinheit 2 aus einen Filter 30, einer Filterhalterung 31, welche an deren Unterseite eine Prallplatte 310 aufweist und einer Schutzplatte 5. Der Filter 30 ist im oberen Bereich der Filterhalterung 31 aufgenommen und liegt in einem Abstand zu der Prallplatte 310 der Filterhalterung 31. Dieser Abstand ist durch die Länge der seitlichen Stege 311 bestimmt. Die Stege 311 sind von dem seitlichen Rand der Prallplatte 310 nach innen geneigt. Zwischen den Stegen 311 sind Öffnungen (nicht gezeigt) gebildet.

Die Schutzplatte 5 ist dabei durch eine Rastverbindung lösbar an der Prallplatte 310 befestigt. Die Schutzplatte 5 liegt dabei, wie bereits in Figur 2 beschrieben, direkt an dem Filterelement 3 an. Die Schutzplatte 5 liegt hierbei an der Unterseite der Prallplatte 310 an.

Wie in Figur 3 dargestellt, weist die Schutzplatte 5 die gleiche Breite B wie die Prallplatte 310 auf, so dass der Wrasen beim Aufsteigen von der Kochfläche auf die Schutzplatte 5 auftrifft und derart umgelenkt wird, dass der Wrasen am Rand der Filtereinheit 2 in das Filterelement 3 eintritt und durch den darin befindlichen Filter 30 gefiltert wird.

Mit der vorliegenden Erfindung wird insbesondere eine abnehmbare Abdeckung, insbesondere eine aufsteckbare, abnehmbare Glasabdeckung für einen Randabsaugfilter mit Prallplatte geschaffen. Das beliebte Stilelement bei Schrägessen aber auch bei Horizontalessen, nämlich der flächige Einsatz von Glas im Bereich der Ansaugöffnung, insbesondere um die Ansaugöffnung aber auch unterhalb der Ansaugöffnung wird bei der erfindungsgemäßen Filtereinheit realisiert. Bei Schrägessen ist das Glas vorzugsweise an der Frontseite, die die Unterseite der Sichthaube und des Wrasenschirms darstellt, vorgesehen. Bei Essen mit horizontal ausgebildeter Sichthaube wird das Glas an der Unterseite verwendet. Bei herkömmlichen Dunstabzugshauben wird hierzu eine Glasplatte mit Abstand vor den Fettfilter gesetzt, da dieser über die Fläche Wrasen ansaugt. Die Glasabdeckung muss zur Befestigung an der Sichthaube neben der Ansaugöffnung eine große Größe aufweisen. Der Wrasen wiederum muss aufgrund der Größe der Glasabdeckung einen Umweg machen, um zu dem Filter zu gelangen. Hierdurch leidet der Wirkungsgrad herkömmlicher Dunstabzugshauben. Bei der erfindungsgemäßen Filtereinheit hingegen wird vorzugsweise ein Randabsaugfilter verwendet, der an den Seitenflächen Öffnungen aufweist. Auf die Unterseite der Prallplatte dieses Filterelementes wird die Schutzplatte vorzugsweise in Form einer Glasscheibe aufgesetzt. Diese Glasplatte beeinträchtigt dadurch die Funktion des Filterelementes nicht. Die Befestigung der Glasplatte an der Prallplatte könnte durch Kleben erfolgen. Hierdurch wird aber eine irreversible Verbindung zu dem in der Regel aus Edelstahl bestehenden Filterelement gebildet. Bei der erfindungsgemäßen Filtereinheit kann die Schutzplatte oder Glasplatte hingegen durch auf die Rückseite beziehungsweise Oberseite der Glasplatte aufgeklebte flexible Elemente mit speziellen Formen befestigt werden, die in das Filterelement, insbesondere in die Seitenwände des Filterelementes einschnappen.

Mit der Verbindung der Glasplatte mit der Prallplatte des Filterelementes durch Verrasten kann eine Reihe von Vorteilen erzielt werden. Insbesondere muss nicht die gesamte Filtereinheit mit Glasplatte hergestellt werden. Dieser komplexe Herstell- und Logikprozess entfällt. Zudem kann die Glasplatte separat behandelt werden, wodurch eine größere Varianz möglich ist. Weiterhin besteht die Möglichkeit ein bestehendes Filterelement mit einer Glasplatte nachzurüsten.

### Bezugszeichenliste

- 1: Dunstabzugshaube
- 2: Filtereinheit
- 3: Filterelement
- 5: Schutzplatte
- 7: Rastelement
- 30: Filter
- 31: Filterhalterung
- 310: Prallplatte
- 311: Steg
- 312: Öffnungen

- a, b: Flächenabmessungen der Prallplatte (Länge, Breite)
- A, B: Flächenabmessungen der Schutzplatte (Länge, Breite)

## Patentansprüche

1. Filtereinheit (2) für eine Dunstabzugshaube (1), aufweisend wenigstens ein Filterelement (3), das wenigstens einen Filter (30) und wenigstens eine Filterhalterung (31) aufweist, **dadurch gekennzeichnet, dass** an dem wenigstens einen Filterelement (3) wenigstens eine Schutzplatte (5) lösbar befestigt ist.

2. Filtereinheit (2) nach Anspruch 1, **dadurch gekennzeichnet, dass** die wenigstens eine Schutzplatte (5) an der wenigstens einen Filterhalterung (31) des wenigstens einen Filterelements (3) lösbar befestigt ist.

3. Filtereinheit (2) nach Anspruch 1 oder 2, **dadurch gekennzeichnet, dass** die wenigstens eine Filterhalterung (31) des wenigstens einen Filterelements (3) wenigstens eine Prallplatte (310) aufweist und dass nach dem lösbaren Befestigen der wenigstens einen Schutzplatte (5) an der wenigstens einen Filterhalterung (31) des wenigstens einen Filterelements (3) die wenigstens eine Schutzplatte (5) an der wenigstens einen Prallplatte (310) anliegt.

4. Filtereinheit (2) nach Anspruch 3, **dadurch gekennzeichnet, dass** wenigstens eine Flächenabmessung (A, B) der wenigstens einen Schutzplatte (5) einer Flächenabmessung (a, b) der wenigstens einen Prallplatte (310) entspricht.

5. Filtereinheit (2) nach Anspruch 3 oder 4, **dadurch gekennzeichnet, dass** zwei Flächenabmessungen (A, B) der wenigstens einen Schutzplatte (5) den zwei Flächenabmessungen (a, b) der wenigstens einen Prallplatte (310) entsprechen.

6. Filtereinheit (2) nach einem der Ansprüche 1 bis 5, **dadurch gekennzeichnet, dass** die wenigstens eine Schutzplatte (5) durch wenigstens ein Rastelement (7) an dem wenigstens einen Filterelement (3) lösbar befestigt ist.

7. Filtereinheit (2) nach einem der Ansprüche 1 bis 6, **dadurch gekennzeichnet, dass** die wenigstens eine Schutzplatte (5) aus einem hitzebeständigen Material, insbesondere Glas, besteht.

8. Filtereinheit (2) nach einem der Ansprüche 1 bis 7, **dadurch gekennzeichnet, dass** die Filtereinheit (2) mindestens ein Rastelement (7) umfasst und das wenigstens eine Rastelement (7) an der wenigstens einen Schutzplatte (5) angeordnet ist.

9. Filtereinheit (2) nach einem der Ansprüche 1 bis 8, **dadurch gekennzeichnet, dass** die Filterhalterung (31) seitliche Stege (311) mit dazwischen gebildeten Öffnungen (312) zum Absaugen der beim Kochen entstehenden Wrasen aufweist, und dass die seitlichen Stege (311) der Filterhalterung (31) nach innen geneigt sind.
